# EUROPÄISCHE PATENTSCHRIFT

(11) **EP 0 128 968 B1**
(45) Veröffentlichungstag und Bekanntmachung des Hinweises auf die Patenterteilung: **24.09.1986**
(21) Anmeldenummer: 83105939.9
(22) Anmeldetag: 16.06.1983
(51) Int. Cl.: B27N 3/24, B30B 5/06, B27D 3/04, F16C 29/02

(54) **Kontinuierlich arbeitende Presse**
Continuously working press
Presse à travail en continu

(43) Veröffentlichungstag der Anmeldung: 27.12.1984
(73) Patentinhaber: Constructiewerkhuizen De Mets N.V., B-8701 Izegem/Kachtem (BE)
(72) Erfinder:
(74) Vertreter: Säger, Manfred, Dipl.-Ing.

## Beschreibung

Die Erfindung betrifft eine Presse gemäß dem Oberbegriff des Hauptanspruchs. Eine solche Presse ist bekannt (EP-A- 52.359) und hat sich bewährt, jedoch ist die Ausbildung des Gleitmitteldruckfilms über die Länge und Breite des Preßbereichs und damit auch die Wärme-oder Kälteverteilung bei einem erwärmten bzw. gekühlten Gleitmittel ungleichmässig.

Der Erfindung liegt daher die Aufgabe zugrunde, den Gleitbelag einer Presse gemäß dem Oberbegriff des Hauptanspruchs so weiterzubilden, daß die jeweils vollflächige Gleitmitteldruckfilmausbildung und hierdurch die Wärme- oder Kälteverteilung des Gleitmittels sowie im zu behandelnden Gut vergleichwäßigt ist. Diese Aufgabe wird erfindungsgewäß durch den Gegenstand des Hauptanspruchs gelöst.

Die einzige Zuführöffnung in jeder Nut im Gesamtsystem von zumindest im wesentlichen gleichmäßig verteilt angeordneten und sich gleichsam überlappenden Gleitmitteldruckfilm-Teilfeldern nach der Erfindung hat zur Folge, daß diese vollständig mit dem unter Druck stehenden Gleitmittel ausgefüllt wird. Hierbei übernimmt das Gleitmittel im Bereich der Nut die auf das Band lastenden Flächenkräfte - im Bereich dieser Nut -. Zugleich wird das Gleitmittel zwischen das Band und den Gleitbelag in Form eines Gleitmittelfilms gepreßt, so daß der Gleitbelag gut und äußerst gleichmäßig geschmiert ist. Die Drucksteuerung in der jeweiligen Nut mit der Abführöffnung bewirkt, daß gerade auch in diesem Bereich ein Teil der auf dem Band bzw. an dem Gleitbelag lastenden Flächenkräfte von dem Gleitmittel bei nunmehr vergleichmäßigter Druckverteilung aufgenommen wird. Insgesamt ergeben sich somit recht gleichmäßige Druckverhältnisse in allen Gleitmitteldruckfilm-Teilfeldern, ein außerordentlich niedriger Reibungsbeiwert und überdies eine entsprechend vergleichmäßigte Wärme- oder Kälteverteilung des Gleitmittels und folglich auch im zu behandelnden Gut.

In zweckmäßiger Ausgestaltung der Erfindung wird die Befestigung des Gleitbelages oder von dessen Teilbereichen in den Nuten - anstelle gesonderter Befestigungen an anderer Stelle - vorgenommen. Infolgedessen wird die für den Gleitmittelfilm wirksame Fläche nicht zusätzlich verkleinert, so daß - hierdurch bedingt - auch keine größeren Flächenkräfte entstehen, welche durch Scherkräfte Abrieb und damit geringe Haltbarkeit und kleinere Standzeiten bewirken.

Zweckmäßige Ausgestaltungen und Weiterbildungen der Erfindung sind in den Unteransprüchen gekennzeichnet.

Ein bevorzugtes Ausführungsbeispiel der Erfindung wird nachfolgend unter Bezugnahme auf die zeichnung näher erläutert. Es zeigt:
Fig. einen Teilbereich des Gleitbelags für eine gattungsgemäße Presse, in Draufsicht, und
Fig. 2 einen schematischen, teilweise abgebrochenen Querschnitt durch den Teilbereich des Gleitbelages gemäß Fig. 1.

Die kontinuierlich arbeitende Presse weist auf der Rückseite jedes der beiden endlos in Transportrichtung 5 des Vlieses umlaufenden stahlbändern eine Vielzahl von in Teilbereiche 6 unterteilte Gleitbeläge 7 auf, die sich ihrerseits in dem Widerlager 8 (Fig. 2) der Presse abstützen und an diesen festgelegt sind.

Jeder Teilbereich 6 des Gleitbelages 7 weist schmale, zueinander und zur Transportrichtung 5 parallel sich erstreckende Nuten 9, 10 auf.

Jede Nut 9, 10 weist eine einzige Öffnung 11, 12, und zwar bei zueinander benachbarten, ungleich großen Nuten an entgegengesetzt liegenden Enden auf.

Die als Zuführöffnungen 11 ausgebildeten Öffnungen liegen in Transportrichtung 5 hinter den an den anderen Enden der Nuten 10 angeordneten Abführöffnungen 12. Die die Zuführöffnungen 11 aufweisenden Nuten 9 sowie jene, die Abführöffnungen 12 aufweisenden demgegenüber kleineren Nuten 10 in dem Gleitbelag 7 des Teilbereichs 6 sind insgesamt von einer Umlaufnut 13 umgeben, die beim wiedergegebenen Ausführungsbeispiel keine Öffnung aufweist, jedoch aber auch mit einer Abführöffnung 12 versehen sein kann.

Fig. 2 zeigt einen teilweise abgebrochenen Querschnitt, wie er beispielsweise in Fig. 2 dargestellt ist, und zwar durch eine im Querschnitt rechteckförwige Nut 9 im Bereich deren Zuführöffnung 11. Außerdem ist in Fig. 2 eine sich auf dem Grund 14 der Nut 9 erstreckende flache Metallplatte 15 ersichtlich, die mittels einer Schraube 16 an dem Widerlager - 8 festgeschraubt ist. Die Metallplatten 15 sind aus Gründen der Übersichtlichkeit in Fig. 1 weggelassen worden; im übrigen mittels einer Vielzahl von Festlegeschrauben 16 an dem Widerlager 8 kraftschlüssig festgelegt.

Die Festlegeschraube 16 gemäß Fig. 2 ist zugleich als eine Drucksteuerungsfunktion ausübende düse wit einew schematisch angedeuteten Düsenkanal 17 ausgebildet. Eine solche als Düse ausgebildete Festlegeschraube 16 ist im übrigen in den anderen Nuten 9, 10 nicht nur als Zuführöffnung 11, sondern auch als Abführöffnung 12 eingesetzt.

## Patentansprüche

1. Kontinuierlich arbeitende Presse, vorzugsweise zum Herstellen und/oder Beschichten, Funieren oder dergleichen einer ein- oder mehrlagigen Plattenbahn aus vorgefertigtem Material und/oder Rohmaterial, insbesondere aus einem mit mindestens einem Bindemittel versetzten, lignozellulose- und/oder zellulosehaltige Teilchen, wie Holzspäne, Holzfasern oder dergleichen aufweisenden Vlies, welches zwischen dem Obertrum eines unteren und dem Untertrum eines oberen endlos mit vorgegebener Geschwindigkeit umlaufenden Bandes aus vorzugsweise Stahl in Transportrichtung einläuft, wobei ein sich über die gesamte Breite des Preßbereichs - bestehend aus zumindest einem Hauptpreßbereich und einem diesem nachgeordneten Kalibrierbereich - erstreckender, auf einew oberen und unteren Widerlager aufgebrachter Gleitbelag (7) mit Nuten (9, 10) versehen ist, über welchem jedes Band mittels eines unter Druck zugeführten flüssigen und gegebenenfalle erwärmten oder gekühlten Gleitwittels gleitet, das über Zuführleitungen durch Zuführöffnungen (11) in dem Gleitbelag (7) zugeführt, durch Abführöffnungen (12) sowie sich daran anschließender Abführleitungen abgeführt, und im Kreisleuf - gegebenenfells wieder erwärmt oder gekühlt - erneut der Presse zugeführt wird,
dadurch gekennzeichnet,
daß jede Nut (9, 10) des Gleitbelage (7) nur eine Öffnung (11, 12) aufweist, daß in der einen Nut (9) eine der Zuführöffnungen (11) und in der dazu benachbarten Nut (10) eine der Abführöffnungen (12) angebracht ist und daß Drucksteuervorrichtungen (16,17) zur Erzeugung eines Gegendrucks jeder der eine Abführöffnung (12) aufweisenden Nut (10) zugeordnet sind.

2. Presse nach Anspruch 1, dadurch gekennzeichnet, daß die Nuten (9, 10) im wesentlichen zueinander parallel verlaufen.

3. Presse nach Anspruch 1 oder 2, dadurch gekennzeichnet, daß die Nuten (9, 10) parallel zur Transportrichtung (65) verlaufen.

4. Presse nach einem der Ansprüche 1 bis 3, dadurch gekennzeichnet, daß die Nuten (9, 10) ungleich groß ausgebildet sind.

5. Presse nach einem der Ansprüche 1 bis 4, dadurch gekennzeichnet, daß in jeder Nut (9,10) die Öffung (11, 12) an einem Ende angebrecht ist.

6. Presse nach Anspruch 5, dadurch gekennzeichnet, daß die Zuführöffnung (11) und die Abführöffnung (12) zweier benachbarter Nuten (9 bzw. 10) an bezüglich der Transportrichtung (5) verschiedenen Enden angebracht sind.

7. Presse nach Anspruch 6, dadurch gekennzeichnet, daß die Abführöffnungen (12) in Transportrichtung (5) vor den Zuführöffnungen (11) angebracht sind.

8. Presse nach einem der Ansprüche 1 bis 7, dadurch gekennzeichnet, daß in jeder Abführleitung eine Drucksteuervorrichtung zur Erzeugung eines Gegendrucks in der die Abführöffnung (12) aufweisenden Nut (10) vorgesehen ist.

9. Presse nach einem der Ansprüche 1 bis 7, dadurch gekennzeichnet, daß im Bereich der Abführöffnung (12) jeder Nut (10) eine Drucksteuervorrichtung zur Ernzeugung eines Gegendrucks für das Gleitmittel vorgesehen ist.

10. Presse nach einem der Ansprüche 1 bis 7, dadurch gekennzeichnet, daß die Abführöffnung (12) eine Drucksteuervorrichtung (16, 17) aufweist.

11. Presse nach einem der Ansprüche 1 bis 10, dadurch gekennzeichnet, daß in jeder Zuführleitung eine Drucksteuervorrichtung vorgesehen ist.

12. Presse nach einem der Ansprüche 1 bis 10, dadurch gekennzeichnet, daß im Bereich der Zuführöffnung (11) jeder Nut (9, 10) eine Drucksteuervorrichtung vorgesehen ist.

13. Presse nach einem der Anspruche 1 bis 10, dadurch gekennzeichnet, daß die Zuführöffnung (11) eine Drucksteuervorrichtung (16, 17) aufweist.

14. Presse nach einem der Ansprüche 8 bis 13, dadurch gekennzeichnet, daß die Drucksteuervorrichtung als Drucksteuerventil, als Blende, Drossel oder Düse (16, 17) ausgebildet ist.

15. Presse nach einem der Ansprüche 1 bis 14, dadurch gekennzeichnet, daß der Gleitbelag (7) mit den Nuten (9, 10) in Teilbereiche (6) unterteilt ist.

16. Presse nach Anspruch 15, dadurch gekennzeichnet, daß mehrere Teilbereiche (G) jeweils in und/oder quer zur Transportrichtung (5) vorgesehen sind.

17. Presse nach einem der Ansprüche 1 bis 16, dadurch gekennzeichnet, daß der Gleitbelag (7) aus Polytetrafluorathylen besteht.

18. Presse nach einem der Ansprüche 1 bis 17, dadurch gekennzeichnet, daß jeder Teilbereich (6) eine Umlaufnut (13) aufweist, innerhalb der die Nuten angeordnet sind.

19. Presse nach einem der Ansprüche 1 bis 18, dadurch gekennzeichnet, daß im Grund (14) jeder Nut (9,10,13) eine sich längs dieser erstreckende Metallplatte (15) angebracht ist, welche mittels Festlegeschrauben (16) an dem Widerlager (8) festschraubbar ist.

20. Presse nach Anspruch 19, dadurch gekennzeichnet, daß die Metallplatte (15) eine Vielzahl von Gewindebohrungen zur Aufnahme der Festlegeschrauben (16) aufweist.

21. Presse nach Anspruch 19 oder 20, dadurch gekennzeichnet, daß eine der Festlegeschrauben (16) in jeder Nut 69, 10) als Zuführ- oder Abführ.öffnung mit einer Durchgangsbohrung (17) ausgebildet ist.

22. Presse nach Anspruch 21, dadurch gekennzeichnet, daß die eine der Festlegeschrauben (16) in jeder Nut (9, 10) als Düse oder Drossel ausgebildet ist.

23. Presse nach einem der Ansprüche 1 bis 22, dadurch gekennzeichnet, daß die Nuten (9, 10, 13) im Querschnitt rechteckförmig, quadratisch oder halbkreisförmig sind.

24. Presse nach Anspruch 4, dadurch gekennzeichnet, daß die die Abführöffnung aufweisende Nut (10) kleiner als die andere Nut (9) ausgebildet ist.

25. Presse nach einem der Ansprüche 1 bis 24, dadurch gekennzeichnet, daß in Bezug auf die Transportrichtung (5) an beiden Seiten einzelne Zu- und/oder Abführöffnungen (11, 12) wahlweise verschließbar sind zwecks Anpassung an unterschiedliche Arbeitsbreiten des zu behandelnden Gutes.

## Claims

1. A continuously-operating press, preferably for the production and/or coating, veneering or the like, of a single-layer or multi-layer continuous slab of prefabricated material and/or raw material, particularly of a fleece mixed with at least one binding agent and comprising particles containing lignocellulose and/or cellulose, such as wood chips, wood fibres or the like, which fleece enters in the conveying direction between the upper strand of a lower belt and the lower strand of an upper endless belt, preferebly of steel, circulating at a preset speed, wherein a slideway lining (7), which extends over the whole width of the pressing region - consisting of at least a main pressing region and a following regionand is held by an upper and lower support, is provided with grooves (9,10) over which belt slides by means of a liguid lubricant which is possibly heated or cooled and which is supplied under pressure via supply conduits through supply openings (11) in the slideway lining (7), drawn off through outlets (12) and discharge conduits following thereon, and is circulated again to the press - possibly again heated or cooledcharacterised in that each groove (9, 10) of the slideway lining (7) comprising only one opening (11, 12), that one of the supply openings (11) is provided in the one groove (9) and one of the discharge openings (12) is provided in the groove (10) adjacent thereto, and that pressure control devices (16, 17) to produce a counter-pressure are associated with each of the grooves (10) having a discharge opening (12).

2. A press according to claim 1, characterised in that the grooves (9, 10) extend substantially parallel to one another.

3. A press according to claim 1 or 2, characterised in that the grooves (9,10) extend parallel to the conveying direction (5).

4. A press according to one of the claims 1 to 3, characterised in that the grooves (9, 10) are made unequal in size.

5. A press according to one of claims 1 to 4, characterised in that the opening (11, 12) in each groove (9, 10) is provided at one end.

6. A press according to claim 5, characterised in that the supply opening (11) and the discharge opening (12) of two adjacent grooves (9 and 10) are provided at different ends with respect to the conveying direction (5).

7. A press according to claim 6, characterised in that the supply openings (12) are provided in front of the supply openings (11), in the conveying direction (5).

8. A press according to one of the claims 1 to 7, characterised in that a pressure control device is provided in each discharge conduit to produce a counter-pressure in the groove (10) having the discharge opening (12).

9. A press according to one of the claims 1 to 7, characterised in that a pressure control device is provided in the region of the discharge opening (12) of each groove (10) to produce a counter-pressure for the lubricant.

10. A press according to one of the claims 1 to 7, characterised in that the discharge opening (12) has a pressure control device (16, 17).

11. A press according to one of the claims 1 to 10, characterised in that a pressure control device is provided in each supply conduit.

12. A press according to one of the claims 1 to 10, characterised in that a pressure control device is provided in the region of the supplying opening (11) of each groove (9, 10).

13. A press according to one of the claims 1 to 10, characterised in that the supply opening (11) has a pressure control device (16, 17).

14. A press according to one of the claims 8 to 13, characterised in that the prescure control device is constructed in the form of a pressure control valve, or a diaphragm, throttle or nozzle (16,17).

15. A press according to one of the claims 1 to 14, characterised in that the slideway lining (7) with the grooves 9, 10) is divided into component regions (6).

16. A press according to claim 15, charecterised in that a plurality of component regions (6) are provided in and/or transversely to the conveying direction (5).

17. A press according to one of the claims 1 to 16, characterised in that the slideway lining (7) consists of polytetrafluorethylene.

18. A press according to one of the claims 1 to 17, characterised in that each component region (6) has a surrounding groove (13) within which the grooves (9, 10) are disposed.

19. A press according to one of the claims 1 to 18, characterised in that in the bottom (14) of each groove (9. 10, 13) is a metal plate (15) which extends along the groove and can be screwed to the support (8) by means of locating screws (16).

20. A press according to claim 19, characterised in that the metal plate (15) has a plurality of tapped bores to receive the locating screws (16).

21. A press.according to claim 19 or 20, characterised in that one of the locating screws (18) in each groove (9, 10) is constructed in the form of a supply or discharge opening with a through bore (17).

22. A press according to claim 21, characterised in that one of the locating screws (16) in each groove (9, 10) is constructed in the form of a nozzle or throttle.

23. A press according to one of the claims 1 to 22, characterised in that the grooves (9,100,13) are rectangular, square or semicircular in cross- section.

24. A press according to claim 4, characterised in that the groove (10) having the discharge opening is made smaller than the other groove (9).

25. A press according to one of the claims 1 to 24, characterised in that, at both sides with respect to the conveying direction (5), individual supply and/or discharge openings (11, 12), can be closed selectively for the purpose of adaptation to different working widths of the material to be processed.

## Revendications

1. Presse fonctionnant en continu destinée à la fabrication et/ou au revêtement, au placage ou à une opération similaire d'un train de plaques monocouches et multicouches constitué en une matière préfabriquée et/ou une matière brute, en particulier en une nappe additionnée d'au moins un liant et constituée de particules contenant de la lignocellulose et/ou de la cellulose, telles que des copeaux de bois, des fibres de bois ou des particules similaires, nappe qui se déplace en direction du transport entre la face supérieure d'un tapis inférieur et la face inférieure d'un tapis supérieur tournant sans fin à une vitesse prédéterminée, tandis qu'un revêtement anti-friction (7) appliqué sur un contre-palier supérieur et un contre-palier inférieur est muni de rainures (9, 10), ledit revêtement anti-friction (7) s'étendant sur la largeur totale de la zone intéressée par la presse qui est constituée par au moins une zone principale et une zone de calibrage associée à la première, au-dessus dudit revêtement anti-friction (7) chaque tapis glisse au moyen d'un agent anti-friction liquide sous pression, et le cas échéant chauffé et refroidi, ledit agent anti-friction arrivant par des conduites d'amenée à travers des orifices d'amenée (11) dans le revêtement anti-friction (7) et étant évacué à travers des orifices d'évacuation (12) ainsi qu'à travers des conduites d'évacuation raccordées auxdits orifices (12) et, après réchauffage ou refroidissement éventuels, étant reconduit en circuit fermé vers la presse, caractérisée par le fait que chaque rainure (9, 10) du révêtement anti-friction (7) ne présente qu'un orifice (11, 12), que dans l'une des rainures (9) est pratiqué l'un des orifices d'amenée (11) et dans la rainure avoisinante (10) l'un des orifices d'évacuation (12) et que des dispositifs de réglage de la pression (16, 17) destinés à produire une contrepression sont associés à chaque rainure 10 qui présente un orifice d'évacuation (12).

2. Presse selon la revendication 1, caractérisée par le fait que les rainures (9, 10) s'étendent sensiblement parallèlement les unes aux autres.

3. Presse selon la revendication 1 ou 2, caractérisée par le fait que les rainures (9, 10) s'étendent parallèlement à la direction du transport (5).

4. Presse selon l'une des revendications 1 à 3, caractérisée par le fait que les rainures (9, 10) sont de grandeur inégale.

5. Presse selon l'une des revendications 1 à 4, caractérisée par le fait que dans chaque rainure (9,10), l'orifice (11, 12) est pratiqué à une extrémité.

6. Presse selon la revendication 5, caractérisée par le fait que l'orifice d'amenée (11) et l'orifice d'évacuation (12) de deux rainures voisines (9 ou 10) sont pratiqués à des extrémités différentes par rapport à la direction du transport.

7. Presse selon la revendication 6, caractérisée par le fait que les orifices d'évacuations (12) sont pratiqués avant les orifices d'amenée, considérés par rapport à la direction du transport (5).

8. Presse selon les revendications 1 à 7, caractérisée par le fait que, dans chaque conduite d'évacuation est prévu un dispositif de réglage de la pression destiné à produire une contre-pression dans la rainure (10) muni de l'orifice d'évacuation (12).

9. Presse selon l'une des revendications 1 à 7, caractérisée par le fait que, dans la zone de l'orifice d'évacuation (12) de chaque rainure (10), est prévu un dispositif de réglage de la pression destiné à produire une contre-pression pour l'agent anti-friction.

10. Presse selon l'une des revendications 1 à 7, caractérisée par le fait que l'orifice d'évacuation (12) présente un dispositif de réglage de la pression (16,17).

11. Presse selon l'une des revendications 1 à 10, caractérisée par le fait que, dans chaque conduite d'amenée, est prévu un dispositif de réglage de la pression.

12. Presse selon l'une des revendications 1 à 10, caractérisée par le fait que, dans la zone de l'orifice d'amenée (11) de chaque rainure (9, 10) est prévu un dispositif de réglage de la pression.

13. Presse selon l'une des revendications 1 à 10, caractérisée par le fait que l'orifice d'amenée (11) présente un dispositif de réglage de la pression (16,17).

14. Presse selon l'une des revendications 8 à 13, caractérisée par le fait que le dispositif de réglage de la pression est réalisé sous la forme d'un détendeur, d'un diaphragme, d'une vanne d'étranglement ou d'une buse (16, 17).

15. Presse selon l'une des revendications 1 à 14, caractérisée par le fait que le revêtement anti-friction (7) comportant les rainures (9, 10) est divisé en sections (6).

16. Presse selon la revendication 15, caractérisée par le fait que plusieurs sections (6) sont prévues dans le sens et/ou transversalement au sens du transport (5).

17. Presse selon l'une des revendications 1 à 16, caractérisée par le fait que le revêtement anti-friction (7) est réalisé en polytétrafluoréthylène,

18. Presse selon l'une des revendications 1 à 17, caractérisée par le fait que chaque section (6) présente une rainure périphérique (13) à l'intérieur de laquelle sont pratiquées les rainures (9,10).

19. Presse selon l'une des revendications 1 à 18, caractérisée par le fait qu'au fond (14) de chaque rainure (9, 10, 13) est fixée une plaque métallique (15) s'étendant longitudinalemant, laquelle plaque peut être boulonnée sur le palier de butée (8) au moyen de vis de fixation (16).

20. Presse selon la revendication 19, caractérisée par le fait que la plaque métallique (15) présente une pluralité de perçages filetés destinés à recevoir les vis de fixation (16).

21. Presse selon la revendication 19 ou 20, caractérisée par le fait que l'une des vis de fixation (16) dans chacune des rainures (9, 10) est réalisée sous la forme d'un orifice d'amenée ou d'évacuation comportant un perçage passant (17).

22. Presse selon la revendication 21, caractérisée par le fait que l'une des vis de fixation (16) dans chaque rainure (9, 10) est réalisée sous la forme d'une buse ou d'un étrangleur.

23. Presse selon l'une des revendications 1 à 22. caractérisée par le fait que les rainures (9, 10, 13) ont une section rectangulaire, carrée ou semi- circulaire.

24. Presse selon la revendication 4, caractérisée par le fait que la rainure (10) présentant l'orifice d'évacuation est plus petite que l'autre rainure (9).

25. Presse selon l'une des revendications 1 à 24, caractérisée par le fait que, par rapport à la direction du transport (5) sur les deux côtés, différents orifices d'amenée et/ou d'évacuation (11, 12) peuvent être fermés au choix, afin de les adapter aux différentes largeurs utiles de la matière à traiter.
